# EUROPÄISCHE PATENTSCHRIFT

(11) **EP 2 171 168 B1**
(45) Veröffentlichungstag und Bekanntmachung des Hinweises auf die Patenterteilung: **06.10.2010**
(21) Anmeldenummer: 08773936.3
(22) Anmeldetag: 09.07.2008
(51) Int. Cl.: E04B 2/78, E04F 13/04

(54) **Profilelement mit Dichtungselement und Herstellungsverfahren dafür**
Profile element with a sealing element and production method thereof
Élément profilé avec élément d'étanchéité et son procédé de fabrication

(30) Priorität: 13.07.2007 DE 102007032770
(43) Veröffentlichungstag der Anmeldung: 07.04.2010
(73) Patentinhaber: Protektorwerk Florenz Maisch GmbH & Co. KG, 76571 Gaggenau (DE)
(72) Erfinder: MAISCH, Christof, 76571 Gaggenau (DE)
(74) Vertreter: Manitz, Finsterwald & Partner GbR
(86) Internationale Anmeldenummer: PCT/EP2008/005609
(87) Internationale Veröffentlichungsnummer: WO 2009/010221

(56) Entgegenhaltungen:
- WO-A-02/092930
- DE-U1-202006 015 852

## Beschreibung

Die vorliegende Erfindung betrifft ein Profilelement, insbesondere ein Bauprofil, beispielsweise ein Trockenbau-, Fassaden- oder Putzprofil, mit einem insbesondere metallischen Profilkörper und zumindest einem Dichtungselement, das zumindest an einer Längsseite des Profilkörpers befestigt ist, wobei das Dichtungselement aus Kunststoff besteht und in der Längsseite des Profilkörpers Durchbrechungen ausgebildet sind.

Ein Profilelement dieser Art ist aus der DE 202006015852 U1 bekannt. Das Profilelement besitzt einen Profilkörper, an dem ein Gittergewebestreifen über zwei aus thermoplastischem Material bestehende Rundschnüre befestigt ist. Dazu besitzt der Profilkörper eine Durchbrechung, über die der Gewebestreifen gelegt wird, wobei anschließend auf jeder Seite der Durchbrechung eine Rundschnur platziert und gegen den Profilkörper gepresst wird, so dass der Gittergewebestreifen zwischen den Rundschnüren angeordnet ist. Bei diesem Verpressungsvorgang wird das thermoplastische Material der Rundschnüre durch die Durchbrechung und durch die gitterförmigen Öffnungen des Gittergewebestreifens hindurchgepresst, wobei sich die Rundschnüre materialschlüssig miteinander verbinden, so dass eine Befestigung des Gittergewebestreifens an dem Profilkörper erfolgt. Eine Dichtwirkung der Rundschnüre ist in dieser Druckschrift nicht beschrieben.

Profilelemente der eingangs genannten Art werden beispielsweise im Trockenbau als Ständerprofile, Bodenprofile oder Wandprofile verwendet, um als Halterung für Trockenbauwände oder Beplankungen von Wänden zu dienen. Beispielsweise werden meist U-Profile als Boden- oder Deckenprofile verwendet in die wiederum üblicherweise C-Profile als Ständerprofile eingesetzt werden, an deren Schenkel letztlich die Beplankungen der Trockenbauwand befestigt werden.

Um für die am Boden, der Decke oder der Wand zu befestigenden Profile eine Abdichtung gegenüber dem Boden, der Decke oder der Wand zu erreichen, ist es bekannt, vor Montage der Profile diese an den Kontaktflächen mit selbstklebenden Dichtungselementen wie z.B. Filzstreifen zu versehen. Diese Dichtungselemente bewirken einen Ausgleich von Unebenheiten des Bodens, der Decke oder der Wand, sodass sowohl eine verbesserte Schall- und Wärmedämmung erzielt wird als auch beispielsweise im Falle eines Brandes verhindert wird, dass Rauch durch zwischen den Profilen und dem Boden, der Decke oder Wand befindliche Fugen hindurch dringen kann.

Nachteilig an dieser Lösung ist, dass die Dichtungselemente vom Monteur auf der Baustelle auf das Profil aufgebracht werden müssen, wodurch ein zusätzlicher Verarbeitungsschritt auf der Baustelle erforderlich ist und der Arbeitsaufwand erhöht wird.

Es ist daher eine Aufgabe der vorliegenden Erfindung, ein Profilelement der eingangs genannten Art anzugeben, das einfacher und mit weniger Aufwand herzustellen ist.

Ausgehend von einem Profilelement der eingangs genannten Art wird diese Aufgabe erfindungsgemäß dadurch gelöst, dass das Dichtungselement zur Befestigung an dem Profilkörper an seiner dem Profilkörper zugewandten Seite einstückig mit dem Dichtungselement ausgebildete Vorsprünge ausweist, die durch die Durchbrechungen hindurchragen, und dass das Dichtungselement aus einem aufgeschäumten Kunststoff besteht.

Derartige Dichtungselemente können bereits während der Herstellung der Profilelemente an diesen befestigt werden, sodass bereits mit Dichtungselementen versehene Profilelemente auf die Baustelle geliefert und ohne weiteren Verfahrensschritt vom Monteur verwendet werden können. Die Dichtungselemente können bereits während des zur Herstellung der Profilelemente durchgeführten Umformprozesses oder im Anschluss daran, jedoch noch im Zusammenhang mit der Herstellung der Profilelemente auf diesen befestigt werden, sodass die Profilelemente nach Verlassen des Herstellungsbetriebs bereits mit den Dichtungselementen versehen sind.

Erfindungsgemäß wird dies insbesondere dadurch erreicht, dass das Dichtungselement auf den Profilkörper aufgespritzt, aufgewalzt oder aufextrudiert ist. In diesem Fall liegt das Dichtungselement somit bei der Herstellung des Profilelements noch nicht im fertigen Zustand, sondern in einem Zwischenzustand vor, der beispielsweise flüssig bis sehr zähflüssig sein kann. Während ein fertig gestelltes Dichtungselement, wie beispielsweise ein Filzstreifen, aufgrund der bei der Herstellung des Profilelements vorhanden hohen Prozessgeschwindigkeiten, die beispielsweise bis zu 150 m/min betragen können, nicht mit ausreichender Genauigkeit oder nur mit sehr hohem Aufwand mit dem Profilkörper verbunden werden können, ist die Aufbringung beispielsweise durch Spritzen, Walzen oder Aufextrudieren auch bei solchen hohen Geschwindigkeiten und dabei insbesondere auch im Durchlaufverfahren sehr exakt und mit relativ geringem Aufwand möglich. Weiterhin wird durch die Aufbringung des sich nicht im Festzustand befindenden Dichtungselements bei der Herstellung des Profilelements erreicht, dass die flüssige bis zähe Kunststoffmasse des Dichtungselements durch die im Profilkörper ausgebildeten Durchbrechungen hindurch tritt, wodurch eine Befestigung des Dichtungselements an dem Profilkörper durch diese einstückig mit dem Dichtungselement ausgebildeten, durch die Durchbrechungen hindurch ragenden Vorsprünge erreicht wird.

Je nach Aufbringungsart und weiterer Behandlung können die Vorsprünge zumindest teilweise Hinterschneidungen mit dem Material des Profilkörpers bilden, sodass eine noch bessere Befestigung gewährleistet ist. Dies wird dadurch erreicht, dass der Kunststoff nach Aufbringung auf den Grundkörper aufgeschäumt wird, wobei sich die durch die Durchbrechungen hindurch ragenden Enden der Vorsprünge ausdehnen und dadurch die Hinterschneidungen bilden.

Nach einer weiteren vorteilhaften Ausführungsform der Erfindung ist das Dichtungselement zusätzlich zur Befestigung mittels der durch die Durchbrechungen hindurchragenden Vorsprünge aufgrund von dem Kunststoff inhärenten Materialeigenschaften an dem Profilkörper befestigt. Gerade beim Aufbringen durch Spritzen, Walzen oder Extrudieren befindet sich das Dichtungselement in einem Aggregatzustand, in dem eine Haftung an dem Profilkörper erzielt wird. Durch diese Haftung wird somit die durch die Vorsprünge bereits erreichte Befestigung des Dichtungselements an dem Profilkörper noch weiter verbessert.

Nach einer weiteren bevorzugten Ausführungsform der Erfindung ist das Dichtungselement an der Außenseite des Profilkörpers vorgesehen. Dadurch kann die gewünschte Abdichtung mit angrenzenden Objekten, wie beispielsweise dem Boden, der Wand oder der Decke erreicht werden.

Das Profilelement kann einen beliebigen Querschnitt besitzen, bevorzugt ist es jedoch als C-, U-, Z-, L- oder T-Profil ausgebildet. Auch eine Ausbildung mit geschlossener Geometrie ist möglich.

Nach einer weiteren bevorzugten Ausführungsform der Erfindung ist das Profilelement als U-Profil oder als C-Profil mit zwei Schenkeln und einem dazwischen liegenden Basisabschnitt ausgebildet, wobei das Dichtungselement an dem Basisabschnitt und/oder an zumindest einem der Schenkel vorgesehen ist. Ist das Profilelement beispielsweise als U-Profil ausgebildet, bei dem das Dichtungselement an der Außenseite des Basisabschnitts befestigt ist, so wird bei Verwendung des Profilelements als Boden- oder Deckenprofil eine sehr gute Abdichtung gegen den Boden bzw. der Decke erreicht. Bei Verwendung als C-förmiges Ständerprofil können hingegen beispielsweise die beiden Schenkel jeweils an ihrer Außenseite mit Dichtungselementen versehen sein, sodass die Dichtungselemente als Schalldämmung zwischen dem Ständerprofil und den am den Profilelementen zu befestigenden Platten wirken. Vorteilhaft ist, wenn das Dichtungselement schalldämmende und/ oder wärmedämmende Eigenschaften besitzt.

Bevorzugt ist das Dichtungselement flexibel oder elastisch ausgebildet, um beispielsweise entsprechende Unebenheiten an angrenzenden Objekten gut auszugleichen.

Nach einer weiteren vorteilhaften Ausführungsform der Erfindung vergrößert das Dichtungselement bei Überschreiten einer vorgegebenen Temperatur sein Volumen, indem es beispielsweise aufschäumt. Durch die Wahl eines entsprechend auf hohe Temperaturen reagierenden Materials wird beispielsweise erreicht, dass im Brandfall das Dichtungselement eventuell noch vorhandene Fugen vollständig ausfüllt, sodass eine Ausbreitung von Rauch an dem Profilelement vorbei zuverlässig verhindert wird.

Bevorzugt erstreckt sich das Dichtungselement im Wesentlichen über die gesamte Länge des Profilkörpers. Dadurch wird eine Abdichtung über die gesamte Profillänge erreicht. Abhängig von der Anwendung ist es auch möglich, dass sich das Dichtungselement nur über Teilbereiche des Profilkörpers erstreckt. Beispielsweise kann das Dichtungselement als Dichtschnur ausgebildet sein und somit insbesondere einen annähernd kreisförmigen oder ovalen Querschnitt besitzen.

Nach einer weiteren bevorzugten Ausführungsform der Erfindung erstreckt sich das Dichtungselement im Wesentlichen über die gesamte Breite der Längsseite des Profilkörpers. Dadurch wird eine besonders gute Abdichtung erzielt. Es ist jedoch auch möglich, dass sich das Dichtungselement nur über einen Teil der Breite der Längsseite des Profilkörpers erstreckt. In diesem Fall können vorteilhaft an dem Profilkörper mehrere insbesondere im Wesentlichen parallel zueinander verlaufende Dichtungselemente befestigt sein. Auf diese Weise wird Dichtungsmaterial eingespart und können eventuell vorhandene spezielle Formgebungen des Profilkörpers, beispielsweise Nuten oder andere Vertiefungen oder Erhöhungen, berücksichtigt werden.

Erfindungsgemäß besteht das Dichtungselement aus einem aufgeschäumten Kunststoff. Durch das Aufschäumen kann das Material des Dichtungselements in seinen endgültigen Aggregatzustand gebracht werden, wobei gleichzeitig auch eine beispielsweise gewünschte Volumenzunahme erfolgen kann.

Vorteilhaft besteht das Dichtungselement aus einem Weichkunststoff, aus PVC, insbesondere aus Weich-PVC. Durch die Ausbildung als Weichkunststoff können vorhandene Unebenheiten der benachbarten Objekte gut ausgeglichen werden, sodass die gewünschten Dichtungseigenschaften erzielt werden. Die Verwendung von PVC ist beispielsweise vorteilhaft, da PVC zum einen eine hohe Temperaturbeständig und zum anderen nur eine geringe Wasseraufnahmefähigkeit besitzt und sowohl gut aufgespritzt wie auch aufextrudiert werden kann. Die Temperatur-, Wasser- und UV-Beständigkeit ist insofern wesentlich, da die erfindungsgemäß ausgebildeten Profilelemente oftmals im Freien gelagert werden.

Nach einer weiteren vorteilhaften Ausführungsform der Erfindung weist das Dichtungselement eine Dicke von ca. 0,1 mm bis 10 mm, bevorzugt von ca. 3 mm bis 5 mm auf. Durch eine entsprechende Dicke des Dichtungselements ist gewährleistet, dass auch größere Unebenheiten in der Oberfläche der Objekte, an denen das Profilelement befestigt wird, zuverlässig ausgeglichen werden.

Weitere vorteilhafte Ausführungsformen der Erfindung sind in den Unteransprüchen angegeben.

Die Erfindung wird nachfolgend anhand eines Ausführungsbeispiels unter Bezugnahme auf die Zeichnung näher beschrieben; in dieser zeigen:
- Fig. 1: eine perspektivische Darstellung eines erfindungsgemäß ausgebildeten U-Profils sowie eines erfindungsgemäß ausgebildeten C-Profils,
- Fig. 2: einen Querschnitt durch das U-Profil nach Fig. 1,
- Fig. 3: einen Querschnitt durch eine weitere Ausführungsform eines erfindungsgemäß ausgebildeten U-Profils,
- Fig. 4: einen Querschnitt durch das C-Profil aus Fig. 1,
- Fig. 5: eine Innenansicht des.C-Profils nach Fig. 1,
- Fig. 6: einen Querschnitt durch eine erfindungsgemäß ausge- bildetes Sockelprofil und
- Fig. 7: einen Querschnitt durch ein weiteres erfindungsgemäß ausgebildetes Sockelprofil.

Fig. 1 zeigt ein U-Profil 1, das einen Profilköper 17 mit zwei Schenkeln 2, 3 sowie einem die beiden Schenkel 2, 3 verbindenden Basisabschnitt 4 umfasst. Das U-Profil ist dabei so liegend auf dem nicht dargestellten Boden angeordnet, dass der zwischen den beiden Schenkeln 2, 3 vorhandene Innenraum des U-Profils 1 nach oben offen ist.

Zwischen die Schenkel 2, 3 ist senkrecht stehend ein C-Profil 5 eingesetzt, das zusammen mit dem U-Profil 1 und weiteren nicht dargestellten C-Profilen die Unterkonstruktion für eine Ständerwand in Trockenbauweise bildet.

Das C-Profil 5 umfasst einen Profilkörper 18 mit zwei Schenkeln 6, 7, die durch einen dazwischen liegenden Basisabschnitt 8 miteinander verbunden sind. In bekannter Weise sind die beiden freien Längsseiten der Schenkel 6, 7 nach innen umgebogen, so dass sich der C-förmige Querschnitt des C-Profils 5 ergibt.

An den Außenseiten der Schenkel 6, 7 sind jeweils lang gestreckte Dichtungselemente 9, 10 befestigt, die sich als Dichtstreifen über die gesamte Länge und über den Großteil der Breite der Schenkel 6, 7 erstrecken. In ähnlicher Weise ist an der Außenseite des Basisabschnitts 4 des U-Profils 1 ein lang gestrecktes Dichtungselement 11 befestigt, das sich über die gesamte Länge des U-Profils 1 und im Wesentlichen über dessen Breite erstreckt.

Durch das Dichtungselement 11 wird eine Abdichtung zwischen dem U-Profil 1 und dem Boden, auf dem das U-Profil aufliegt, geschaffen.

Die Dichtungselemente 9, 10, 11 besitzen an ihren dem C-Profil 5 bzw. dem U-Profil 1 zugewandten Seiten jeweils einstückig mit dem Dichtungselement 9, 10, 11 ausgebildete Vorsprünge 12, die durch in den Schenkeln 6, 7 sowie dem Basisabschnitt 4 ausgebildete Durchbrechungen 13 (siehe Fig. 2-5) jeweils in das Innere des U-Profils 1 bzw. des C-Profils 5 hineinragen, wodurch die Dichtungselemente 9, 10, 11 an dem U-Profil 1 bzw. dem C-Profil 5 befestigt sind.

Zusätzlich zu dieser Befestigung sind die Dichtungselemente 9, 10, 11 noch mit den Außenseiten der Schenkel 6, 7 bzw. des Basisabschnitts 4 in Haftverbindung, da die Dichtungselemente 9, 10, 11 auf die Oberfläche der Schenkel 6, 7 bzw. des Basisabschnitts 4 während der Herstellung der Profile 1, 5 in einem flüssigen bzw. zähen Zustand aufgebracht, insbesondere aufgespritzt, aufgewalzt oder aufextrudiert wurden, sodass eine Haftverbindung zwischen den Dichtungselementen 9, 10, 11 und den Profilkörpern 17, 18 erzeugt wurde. Im Anschluss daran wurden die Dichtungselemente 9, 10, 11 ausgetrocknet bzw. ausgehärtet und aufgeschäumt, was beispielsweise durch Erhitzen in einem Trockenofen erfolgen kann.

Aufgrund der flüssigen bzw. zähen Konsistenz des Materials der Dichtungselemente 9, 10, 11 beim Auftragen auf die Profilkörper 17, 18 tritt beim Herstellen der Profile ein Teil des Materials durch die Durchbrechungen 13 hindurch, wodurch die nach innen ragenden Vorsprünge 12 gebildet werden. Beim Aushärten bzw. Ausschäumen expandiert das Material der Dichtungselemente 9, 10, 11, sodass die an der Außenseite der Profilkörper 17, 18 vorgesehene Schicht die gewünschte Dicke erhält und zum anderen die nach innen ragenden Vorsprünge 12 Hinterschneidungen mit den Profilkörpern 17, 18 bilden, wie es insbesondere aus den Fig. 2 bis 4 zu erkennen ist.

Weiterhin ist in Fig. 1 eine Platte 14 dargestellt, die in üblicher Weise beispielsweise mit Schrauben 15 an dem Schenkel 7 des C-Profils 5 befestigt ist. Die Platte 14 ist dabei so an dem C-Profil 5 angeschraubt, dass sie nicht in direktem Kontakt mit dem C-Profil steht, sondern an dem Dichtungselement 10 anliegt. Das Dichtungselement 10 bildet somit eine Schalldämmung zwischen dem C-Profil 5 und der Platte 14. Durch weitere nicht dargestellte Platten 14 sowie weitere nicht dargestellte C-Profile 5 kann somit eine Ständerwand mit sehr guten schalldämmenden und/oder wärmedämmenden Eigenschaften erzeugt werden. Nachteilige Wärme-oder Kältebrücken können somit zuverlässig verhindert werden.

Aus den Fig. 2 bis 4 sind unterschiedliche Querschnitte von U- bzw. C-förmigen Profilelementen dargestellt. Während in Fig. 2 das U-Profil 1 nach Fig. 1 dargestellt ist, bei dem die Außenseite des Basisabschnitts 4 im Wesentlichen vollständig von dem Dichtungselement 11 überdeckt ist, zeigt Fig. 3 ein U-Profil 1' mit einem Basisabschnitt 4', der in seinem Mittenbereich einen nach innen ragenden Abschnitt 16 aufweist. An der Außenseite des Basisabschnitts 4' sind jeweils zwei dünnere, streifenförmige Dichtungselemente 11' angeordnet, die in gleicher Weise wie das Dichtungselement 11 mit dem U-Profil 1' verbunden sind.

Bei dem in Fig. 4 gezeigten C-Profil 5 sind die Dichtungselemente 9, 10 jeweils mit über die Breite gesehen zwei nebeneinander liegenden Vorsprüngen 12 versehen, die durch entsprechende nebeneinander liegende Durchbrechungen 13 hindurchragen.

Beispielhaft ist in Fig. 5 die Draufsicht auf den Basisabschnitt 4 des U-Profils 1 mit unterschiedlichen Anordnungen von Durchbrechungen 13 dargestellt. Die unterschiedlichen Anordnungen sind selbstverständlich in beliebigen Kombinationen sowohl für das U-Profil 1 als auch für das C-Profil 5 anwendbar.

Fig. 6 zeigt einen Querschnitt durch ein erfindungsgemäß ausgebildetes Sockelprofil 19, das einen L-förmigen Profilkörper 20 mit einem Basisabschnitt 21 und einem senkrecht dazu abgewinkeltem Kantenabschlussabschnitt 22 umfasst. An der Vorderkante des Kantenabschlussabschnittes 22 ist eine endseitige Umbiegung 23 ausgebildet, durch die eine Abzugskante 24 sowie eine Abtropfkante 25 des Sockelprofils gebildet werden.

An der Rückseite des Basisabschnitts 21 sind zwei als Dichtschnüre 26 ausgebildete Dichtungselemente 27 vorgesehen, die eine Abdichtung gegenüber einem Wandabschnitt 28 bilden. Die Befestigung des Sockelprofils 19 an dem Wandabschnitt 28 kann dabei auf bekannte Weise erfolgen, beispielsweise durch Anmörteln oder auch durch eine Schraub- oder eine Klebeverbindung. Die Dichtungselemente 27 können im Wesentlichen parallel zur Längserstreckung des Sockelprofils 19 verlaufen. Grundsätzlich ist auch ein davon abweichender Verlauf, beispielsweise ein S-förmiger oder Zick-Zack-förmiger Verlauf möglich. Die Befestigung der Dichtungselemente 27 erfolgt dabei gemäß dem zu den Fig. 1 bis 4 beschriebenen Verfahren.

Fig. 7 zeigt ein entsprechend dem Sockelprofil 19 ausgebildetes Sockelprofil 29, bei dem jedoch nur ein als Dichtschnur 26 ausgebildetes Dichtungselement 27 vorgesehen ist. Am unteren Ende des Basisabschnitts 21 ist eine als Ausprägung ausgebildete Anlagekante 30 vorgesehen, deren Tiefe im Wesentlichen der Dicke der Dichtschnur 26 entspricht, so dass der Basisabschnitt 21 des an dem Wandabschnitt 28 montierten Sockelprofils 29 im Wesentlichen parallel zu dem Wandabschnitt 28 verläuft.

Die Erfindung ist nicht auf Trockenbauprofile beschränkt, sondern kann überall dort verwendet werden, wo Profilelemente mit Dichtungselementen eingesetzt werden. Bevorzugt ist jedoch die Anwendung als Bauprofil, beispielsweise als Trockenbauprofil oder als Putz- oder Fassadenprofil z.B. in Form von Eck-, Sockel-, Anschluss-, Abschluss-, Fugen- oder Lüftungsprofilen. Weiterhin kann der Profilkörper aus Metall, aus Kunststoff oder aus einem sonstigen geeigneten Material hergestellt sein.

### Bezugszeichenliste

- 1, 1': U-Profil
- 2: Schenkel
- 3: Schenkel
- 4, 4': Basisabschnitt
- 5: C-Profil
- 6: Schenkel
- 7: Schenkel
- 8: Basisabschnitt
- 9: Dichtungselement
- 10: Dichtungselement
- 11, 11': Dichtungselement
- 12: Vorsprünge
- 13: Durchbrechungen
- 14: Platte
- 15: Schrauben
- 16: Abschnitt
- 17: Profilkörper
- 18: Profilkörper
- 19: Sockelprofil
- 20: Profilkörper
- 21: Basisabschnitt
- 22: Kantenabschlussabschnitt
- 23: Umbiegung
- 24: Abzugskante
- 25: Abtropfkante
- 26: Dichtschnüre
- 27: Dichtungselemente
- 28: Wandabschnitt
- 29: Sockelprofil
- 30: Anlagekante

## Patentansprüche

1. Profilelement, insbesondere Bauprofil, beispielsweise Trockenbau-, Fassaden- oder Putzprofil, mit einem insbesondere metallischen Profilkörper (17, 18, 20) und zumindest einem Dichtungselement (9, 10, 11, 11', 27), das zumindest an einer Längsseite des Profilkörpers (17, 18, 20) befestigt ist, wobei das Dichtungselement (9, 10, 11, 11', 27) aus Kunststoff besteht, und in der Längsseite des Profilkörpers (17, 18, 20) Durchbrechungen (13) ausgebildet sind,
**dadurch gekennzeichnet,**
**dass** das Dichtungselement (9, 10, 11, 11', 27) zur Befestigung an dem Profilkörper (17, 18, 20) an seiner dem Profilkörper (17, 18, 20) zugewandten Seite einstückig mit dem Dichtungselement (9, 10, 11, 11', 27) ausgebildete Vorsprünge (12) aufweist, die durch die Durchbrechungen (13) hindurchragen, und dass das Dichtungselement (9, 10, 11, 11' 27) aus einem aufgeschäumten Kunststoff besteht.

2. Profilelement nach Anspruch 1,
**dadurch gekennzeichnet,**
**dass** die Vorsprünge (12) zumindest teilweise Hinterschneidungen mit dem Material des Profilkörpers (17, 18, 20) bilden.

3. Profilelement nach Anspruch 1 oder 2,
**dadurch gekennzeichnet,**
**dass** zusätzlich zur Befestigung mittels der durch die Durchbrechungen (13) hindurchragenden Vorsprünge (12) das Dichtungselement (9, 10, 11, 11', 27) aufgrund von dem Kunststoff inhärenten Materialeigenschaften an dem Profilkörper (17, 18, 20) befestigt ist, und/oder
**dass** das Dichtungselement (9, 10, 11, 11', 27) auf den Profilkörper (17, 18, 20) aufgespritzt, aufgewalzt oder aufextrudiert ist, und/oder
**dass** das Dichtungselement (9, 10, 11, 11', 27) an der Außenseite des Profilkörpers (17, 18, 20) vorgesehen ist.

4. Profilelement nach zumindest einem der vorhergehenden Ansprüche,
**dadurch gekennzeichnet,**
**dass** das Profilelement als C-, U-, Z-, L- oder T-Profil (1, 5, 19) oder mit geschlossenem Querschnittsprofil ausgebildet ist.

5. Profilelement nach zumindest einem der vorhergehenden Ansprüche,
**dadurch gekennzeichnet,**
**dass** das Profilelement als U-Profil (1) oder als C-Profil (5) mit zwei Schenkeln (2, 3; 6, 7) und einem dazwischen liegenden Basisabschnitt (4, 4'; 8) ausgebildet ist und dass das Dichtungselement (9, 10, 11, 11') an dem Basisabschnitt (4, 4'; 8) und/ oder an zumindest einem der Schenkel (2, 3; 6, 7) vorgesehen ist.

6. Profilelement nach zumindest einem der vorhergehenden Ansprüche,
**dadurch gekennzeichnet,**
**dass** das Dichtungselement (9, 10, 11, 11', 27) schalldämmende und/oder wärmedämmende Eigenschaften besitzt,
und/oder
**dass** das Dichtungselement (9, 10, 11, 11', 27) flexibel oder elastisch ausgebildet ist.

7. Profilelement nach zumindest einem der vorhergehenden Ansprüche,
**dadurch gekennzeichnet,**
**dass** das Dichtungselement (9, 10, 11, 11', 27) bei Überschreiten einer vorgegebenen Temperatur sein Volumen vergrößert, insbesondere aufschäumt.

8. Profilelement nach zumindest einem der vorhergehenden Ansprüche,
**dadurch gekennzeichnet,**
**dass** sich das Dichtungselement (9, 10, 11, 11', 27) im Wesentlichen über die gesamte Länge des Profilkörpers (17, 18, 20) erstreckt, und/oder
**dass** sich das Dichtungselement (9, 10, 11, 11') im Wesentlichen über die gesamte Breite der Längsseite des Profilkörpers (17, 18) erstreckt oder dass sich das Dichtungselement (9, 10, 11, 11', 27) nur über einen Teil der Breite der Längsseite des Profilkörpers (17, 18, 20) erstreckt.

9. Profilelement nach zumindest einem der Ansprüche 1 bis 8,
**dadurch gekennzeichnet,**
**dass** das Dichtungselement (27) als Dichtschnur (26) ausgebildet ist,
und/oder
**dass** an dem Profilkörper (17, 18, 20) mehrere insbesondere im Wesentlichen parallel zueinander verlaufende Dichtungselemente (11', 27) befestigt sind.

10. Profilelement nach zumindest einem der vorhergehenden Ansprüche,
**dadurch gekennzeichnet,**
**dass** das Dichtungselement (9, 10, 11, 11', 27) aus einem Weichkunststoff besteht,
und/ oder
**dass** das Dichtungselement (9, 10, 11, 11', 27) aus PVC, insbesondere aus Weich-PVC besteht.

11. Profilelement nach zumindest einem der vorhergehenden Ansprüche,
**dadurch gekennzeichnet,**
**dass** das Dichtungselement (9, 10, 11, 11', 27) eine Dicke von ca. 0,1 mm bis 10 mm, bevorzugt von ca. 3 mm bis 5 mm aufweist.

12. Verfahren zum Herstellen eines Profilelements nach zumindest einem der vorhergehenden Ansprüche, bei dem das Dichtungselement (9, 10, 11, 11', 27) bereits während der Herstellung des Profilelements an dem Profilkörper (17, 18, 20) befestigt und nach Aufbringung auf den Profilkörper (17, 18, 20) beispielsweise durch Erhitzen aufgeschäumt wird.

13. Verfahren nach Anspruch 12,
**dadurch gekennzeichnet,**
**dass** das Dichtungselement (9, 10, 11, 11', 27) auf den Profilkörper (17, 18, 20) aufgespritzt, aufgewalzt oder aufextrudiert wird, und/oder
**dass** das Dichtungselement (9, 10, 11, 11', 27) im Durchlaufverfahren auf den Profilkörper (17, 18, 20) aufgebracht wird.

14. Verfahren nach zumindest einem der Ansprüche 12 oder 13,
**dadurch gekennzeichnet,**
**dass** das Dichtungselement (9, 10, 11, 11', 27) während eines zur Herstellung des Profilelements durchgeführten Umformprozesses oder im Anschluss daran an dem Profilkörper (17, 18, 20) befestigt wird.

15. Verfahren nach zumindest einem der Ansprüche 12 bis 14,
**dadurch gekennzeichnet,**
**dass** das Dichtungselement (9, 10, 11, 11', 27) in flüssigem bis zähflüssigem Zustand auf den Profilkörper (17, 18, 20) aufgebracht wird, und insbesondere dass das Dichtungselement (9, 10, 11, 11', 27) auf den Profilkörper (17, 18, 20) so aufgebracht wird, dass zumindest ein Teil der im Profilkörper (17, 18, 20) ausgebildeten Durchbrechungen (13) zumindest bereichsweise von dem Dichtungselement (9, 10, 11, 11', 27) überdeckt wird und das flüssige bis zähflüssige Material des Dichtungselements (9, 10, 11, 11', 27) durch die Durchbrechungen (13) hindurch tritt.

## Claims

1. A section element, in particular a construction section, for example a dry construction section, a façade section or a plastering section, having a section body (17, 18, 20), in particular of metal, and at least one sealing element (9, 10, 11, 11', 27) which is fastened to at least one longitudinal side of the section body (17, 18, 20), wherein the sealing element (9, 10, 11, 11', 27) is made of plastic and openings (13) are formed in the longitudinal side of the section body (17, 18, 20),
**characterized in that**,
at its side facing the section body (17, 18, 20), the sealing element (9, 10, 11, 11', 27) has protrusions (12) for the fastening to the section body (17, 18, 20) which are formed in one piece with the sealing element (9, 10, 11, 11', 27) and which project through the openings (13); and **in that** the sealing element (9, 10, 11, 11', 27) is made from a foamed plastic.

2. A section element in accordance with claim 1, **characterized in that** the protrusions (12) at least partly form undercuts with the material of the section body (17, 18, 20).

3. A section element in accordance with claim 1 or claim 2, **characterized in that** the sealing element (9, 10, 11, 11', 27) is fastened to the section body (17, 18, 20) on the basis of material properties inherent in the plastic in addition to the fastening by means of the protrusions (12) projecting through the openings (13); and/or **in that** the sealing element (9, 10, 11, 11', 27) is sprayed, rolled or extruded onto the section body (17, 18, 20); and/or **in that** the sealing element (9, 10, 11, 11', 27) is provided at the outside of the section body (17, 18, 20).

4. A section element in accordance with at least one of the preceding claims, **characterized in that** the section element is formed as a C-section, a U-section, a Z-section, an L-section or a T-section (1, 5, 19) or with a section closed in cross-section.

5. A section element in accordance with at least one of the preceding claims, **characterized in that** the section element is formed as a U-section (1) or as a C-section (5) with two limbs (2, 3; 6, 7) and a base portion (4, 4'; 8) disposed therebetween; and **in that** the sealing element (9, 10, 11, 11') is provided at the base portion (4, 4'; 8) and/or at at least one of the limbs (2, 3; 6, 7).

6. A section element in accordance with at least one of the preceding claims, **characterized in that** the sealing element (9, 10, 11, 11', 27) has soundproofing and/or thermal insulation properties; and/or **in that** the sealing element (9, 10, 11, 11', 27) is formed as flexible or elastic.

7. A section element in accordance with at least one of the preceding claims, **characterized in that** the sealing element (9, 10, 11, 11', 27) enlarges its volume, in particular foams, on exceeding a preset temperature.

8. A section element in accordance with at least one of the preceding claims, **characterized in that** the sealing element (9, 10, 11, 11', 27) substantially extends over the total length of the section body (17, 18, 20); and/or **in that** the sealing element (9, 10, 11, 11') substantially extends over the total width of the longitudinal side of the section body (17, 18); or **in that** the sealing element (9, 10, 11, 11', 27) only extends over a part of the width of the longitudinal side of the section body (17, 18, 20).

9. A section element in accordance with at least one of the claims 1 to 8, **characterized in that** the sealing element (27) is formed as a sealing cord (26); and/or **in that** a plurality of sealing elements (11', 27), in particular extending substantially parallel to one another, are fastened to the section body (17, 18, 20).

10. A section element in accordance with at least one of the preceding claims, **characterized in that** the sealing element (9, 10, 11, 11', 27) is made from a soft plastic; and/or **in that** the sealing element (9, 10, 11, 11', 27) is made from PVC, in particular from soft PVC.

11. A section element in accordance with at least one of the preceding claims, **characterized in that** the sealing element (9, 10, 11, 11', 27) has a thickness of approximately 0.1 mm to 10 mm, preferably from approximately 3 mm to 5 mm.

12. A method for the manufacture of a section element in accordance with at least one of the preceding claims, wherein the sealing element (9, 10, 11, 11', 27) is already fastened to the section body (17, 18, 20) during the manufacture of the section element and is foamed, for example by heating, after application onto the section body (17, 18, 20).

13. A method in accordance with claim 12, **characterized in that** the sealing element (9, 10, 11, 11', 27) is sprayed, rolled or extruded onto the section body (17, 18, 20); and/or **in that** the sealing element (9, 10, 11, 11', 27) is applied to the section body (17, 18, 20) in a continuous process.

14. A method in accordance with at least one of the claims 12 or 13, **characterized in that** the sealing element (9, 10, 11, 11', 27) is fastened to the section body (17, 18, 20) during a shaping process carried out for the manufacture of the section element or subsequently thereto.

15. A method in accordance with at least one of the claims 12 to 14, **characterized in that** the sealing element (9, 10, 11, 11', 27) is applied to the section body (17, 18, 20) in a liquid to viscous condition; and in particular **in that** the sealing element (9, 10, 11, 11', 27) is applied to the section body (17, 18, 20) so that at least some of the openings (13) formed in the section body (17, 18, 20) are covered at least regionally by the sealing element (9, 10, 11, 11', 27); and **in that** the liquid to viscous material of the sealing element (9, 10, 11, 11', 27) passes through the openings (13).

## Revendications

1. Élément profilé, en particulier profilé de construction, par exemple profilé pour la construction à sec, profilé de façade ou profilé de crépi, comprenant un corps profilé (17, 18, 20) en particulier métallique et au moins un élément d'étanchéité (9, 10, 11, 11', 27) qui est fixé sur au moins un côté longitudinal du corps profilé (17, 18, 20), dans lequel l'élément d'étanchéité (9, 10, 11, 11', 27) est en matière plastique, et des traversées (13) sont réalisées dans le côté longitudinal du corps profilé (17, 18, 20),
**caractérisé en ce que** l'élément d'étanchéité (9, 10, 11, 11', 27) comprend, pour la fixation sur le corps profilé (17, 18, 20), des saillies (12) réalisées d'une seule pièce avec l'élément d'étanchéité (9, 10, 11, 11', 27) sur son côté tourné vers le corps profilé (17, 18, 20), lesquelles passent à travers les traversées (13), et **en ce que** l'élément d'étanchéité (9,10, 11, 11', 27) est en une matière plastique appliquée par moussage.

2. Élément profilé selon la revendication 1,
**caractérisé en ce que** les saillies (12) forment au moins partiellement des contre-dépouilles avec le matériau du corps profilé (17, 18, 20).

3. Élément profilé selon la revendication 1 ou 2,
**caractérisé en ce que**, en plus de la fixation au moyen des saillies (12) passant à travers les traversées (13), l'élément d'étanchéité (9, 10, 11, 11', 27) est fixé sur le corps profilé (17, 18, 20) en raison des propriétés inhérentes à la matière plastique, et/ou
**en ce que** l'élément d'étanchéité (9, 10, 11, 11', 27) est appliqué sur le corps profilé (17, 18, 20) par injection, par laminage ou par coextrusion, et/ou
**en ce que** l'élément d'étanchéité (9, 10, 11, 11', 27) est prévu sur le côté extérieur du corps profilé (17, 18, 20).

4. Élément profilé selon l'une au moins des revendications précédentes,
**caractérisé en ce que** l'élément profilé est réalisé sous forme de profilé en C, en U, en Z, en L ou en T (1, 5, 19) ou avec un profil à section transversale fermée.

5. Élément profilé selon l'une au moins des revendications précédentes,
**caractérisé en ce que** l'élément profilé est réalisé sous forme de profilé en U (1) ou sous forme de profilé en C (5) avec deux branches (2, 3 ; 6, 7) et un tronçon de base (4, 4'; 8) situé entre elles, et **en ce que** l'élément d'étanchéité (9, 10, 11, 11') est prévu sur le tronçon de base (4, 4'; 8) et/ou sur l'une au moins des branches (2, 3 ; 6, 7).

6. Élément profilé selon l'une au moins des revendications précédentes,
**caractérisé en ce que** l'élément d'étanchéité (9, 10, 11, 11', 27) possède des propriétés d'amortissement sonore et/ou d'amortissement thermique, et/ou
**en ce que** l'élément d'étanchéité (9, 10, 11, 11', 27) est réalisé flexible ou élastique.

7. Élément profilé selon l'une au moins des revendications précédentes,
**caractérisé en ce que** l'élément d'étanchéité (9, 10, 11, 11', 27) augmente en volume lors du déplacement d'une température prédéterminée, en particulier par moussage.

8. Élément profilé selon l'une au moins des revendications précédentes,
**caractérisé en ce que**
l'élément d'étanchéité (9, 10, 11, 11', 27) s'étend sensiblement sur la totalité de la longueur du corps profilé (17, 18, 20), et/ou en ce que l'élément d'étanchéité (9, 10, 11, 11') s'étend sensiblement sur la totalité de la largeur du côté longitudinal du corps profilé (17, 18), ou en ce que l'élément d'étanchéité (9, 10, 11, 11', 27) s'étend seulement sur une partie de la largeur du côté longitudinal du corps profilé (17, 18, 20).

9. Élément profilé selon l'une au moins des revendications 1 à 8, **caractérisé en ce que** l'élément d'étanchéité (27) est réalisé sous forme de cordon d'étanchéité (26), et/ou
**en ce que** plusieurs éléments d'étanchéité (11', 27), qui s'étendent en particulier sensiblement parallèlement les uns aux autres, sont fixés sur le corps profilé (17, 18, 20).

10. Élément profilé selon l'une au moins des revendications précédentes,
**caractérisé en ce que** l'élément d'étanchéité (9, 10, 11, 11', 27) est en matière plastique souple,
et/ou **en ce que** l'élément d'étanchéité (9, 10, 11, 11', 27) est en PVC, en particulier en PVC souple.

11. Élément profilé selon l'une au moins des revendications précédentes,
**caractérisé en ce que** l'élément d'étanchéité (9, 10, 11, 11', 27) présente une épaisseur d'environ 0,1 mm à 10 mm, de préférence d'environ 3 mm à 5 mm.

12. Procédé pour réaliser un élément profilé selon l'une au moins des revendications précédentes, dans lequel l'élément d'étanchéité (9, 10, 11, 11', 27) est fixé sur le corps profilé (17, 18, 20) déjà pendant la réalisation de l'élément profilé et, après son application sur le corps profilé (17, 18, 20), il est amené à mousser par exemple par chauffage.

13. Procédé selon la revendication 12,
**caractérisé en ce que** l'élément d'étanchéité (9, 10, 11, 11', 27) est injecté, laminé ou coextrudé sur le corps profilé (17, 18, 20),
et/ou **en ce que** l'élément d'étanchéité (9, 10, 11, 11', 27) est appliqué sur le corps profilé (17, 18, 20) dans un procédé en passe continue.

14. Procédé selon l'une au moins des revendications 12 et 13,
**caractérisé en ce que** l'élément d'étanchéité (9, 10, 11, 11', 27) est fixé sur le corps profilé (17, 18, 20) pendant un processus de mise en forme exécuté pour la réalisation de l'élément profilé ou à la suite de ce processus.

15. Procédé selon l'une au moins des revendications 12 à 14, **caractérisé en ce que** l'élément d'étanchéité (9, 10, 11, 11', 27) est appliqué sur le corps profilé (17, 18, 20) dans un état liquide à visqueux, et en particulier **en ce que** l'élément d'étanchéité (9, 10, 11, 11', 27) est appliqué sur le corps profilé (17, 18, 20) de telle façon qu'au moins une partie des traversées (37) ménagées dans le corps profilé (17, 18, 20) sont recouvertes au moins localement par l'élément d'étanchéité (9, 10, 11, 11', 27), et le matériau liquide à visqueux de l'élément d'étanchéité (9, 10, 11, 11', 27) passe à travers les traversées (13).
